# EUROPÄISCHE PATENTSCHRIFT

(11) **EP 1 617 018 B1**
(45) Veröffentlichungstag und Bekanntmachung des Hinweises auf die Patenterteilung: **11.02.2009**
(21) Anmeldenummer: 05014582.0
(22) Anmeldetag: 06.07.2005
(51) Int. Cl.: E05B 47/02, E05B 59/00, E05B 63/20

(54) **Elektromechanisches Türschloss**
Electromechanical door lock
Serrure de porte électromécanique

(30) Priorität: 15.07.2004 DE 102004034529
(43) Veröffentlichungstag der Anmeldung: 18.01.2006
(73) Patentinhaber: DORMA GMBH & CO. KG, 58256 Ennepetal (DE)
(72) Erfinder: Gosch, Stephan, 23738 Koselau (DE); Speckamp, Hans-Rainer, 58339 Breckerfeld (DE)

(56) Entgegenhaltungen:
- EP-A- 0 298 292
- DE-A1- 3 700 891
- DE-A1- 3 938 655
- DE-A1- 4 324 300
- PATENT ABSTRACTS OF JAPAN Bd. 018, Nr. 671 (M-1726), 19. Dezember 1994 (1994-12-19) & JP 06 264658 A (GENERAL HARDWARE:KK; others: 03), 20. September 1994 (1994-09-20)

## Beschreibung

Die Erfindung betrifft ein elektromechanisches Türschloss gemäß dem Oberbegriff des Anspruches 1.

Ein derartiges Türschloss ist aus der DE 39 38 655 C2 bekannt.

Obwohl auch einer der Aufgabenaspekte des Gegenstandes dieses Patentes die Schaffung eines Türschlosses mit einem unkomplizierten Aufbau ist, ist die Gesamtkonzeption dieser Konstruktion insofern relativ aufwendig und kompliziert als dort ein einziger in Längsrichtung des Schlossgehäuses beweglicher Schieber vorgesehen ist, der zwei getrennte Sperreinrichtungen für einen Riegel und eine Falle betätigt. Hieraus resultiert eine relativ komplizierte geometrische Formgestaltung dieses Schiebers und ein aufwendiger Übertragungsmechanismus zur Übertragung von Kräften der elektromechanischen Antriebseinrichtung auf dieses Bauteil.

Es ist daher Aufgabe der vorliegenden Erfindung, ein Türschloss der im Oberbegriff des Anspruches 1 angegebenen Art zu schaffen, das eine Vereinfachung des Aufbaues seiner Komponenten und damit einer Verminderung der Herstellungskosten ermöglicht.

Die Lösung dieser Aufgabe erfolgt durch die Merkmale des Anspruches 1.

Durch die erfindungsgemäße Ausgestaltung des Türschlosses ist es möglich, gänzlich auf translatorisch bewegbare Betätigungselemente bzw. Betätigungshebel zu verzichten, die getrennte Sperreinrichtungen für die Falle und den Riegel betätigen müssten. Vielmehr wird erfindungsgemäß in vorteilhafter Weise der ohnehin vorgesehene Riegel dazu ausgenutzt, die Sperrung der Falle aufzuheben, so dass der Aufbau der einzelnen Komponenten des erfindungsgemäßen Türschlosses gegenüber dem gattungsgemäßen Schloss vereinfacht werden kann.

Die Unteransprüche haben vorteilhafte Weiterbildungen der Erfindung zum Inhalt.

Weitere Einzelheiten, Merkmale und Vorteile der Erfindung ergeben sich aus nachfolgender Beschreibung von Ausführungsbeispielen anhand der Zeichnungen.

Es zeigen:
- Figur 1:: Eine schematisch leicht vereinfachte Darstellung einer ersten Ausführungsform eines erfindungsgemäßen Türschlosses in Seitenansicht bei gesperrtem Riegel und gesperrter Falle;
- Figur 2:: eine der Figur 1 entsprechende Darstellung bei entsperrtem Riegel und entsperrter Falle;
- Figur 3:: eine Ansicht eines Mitnehmers;
- Figur 4:: eine Ansicht eines zweiten Mitnehmers;
- Figur 5:: eine Ansicht des Riegels des Türschlosses und
- Figuren 6 - 8:: eine alternative Ausführungsform für eine Betätigungsvorrichtung einer ersten Zuhalteeinrichtung des Schlosses gemäß den Figuren 1 und 2.

In den Figuren 1 und 2 ist ein erfindungsgemäßes elektromechanisches Türschloss 1 dargestellt. Das Türschloss 1 weist ein Türschlossgehäuse 2 auf. Im Türschlossgehäuse 2 ist ein sperrender Riegel 3 gelagert, der im Türschlossgehäuse 2 in vorspringender Stellung verriegelbar ist (in Figur 1 dargestellt) und mittels einer elektrischen Betätigungsvorrichtung 4, vorzugsweise in Form eines E-Motors, in das Türschlossgehäuse 2 zurückziehbar ist. Die Betätigungsvorrichtung 4 ist in den Figuren 1 und 2 nur schematisch schraffiert dargestellt.

Das Türschloss 1 weist ferner eine federbelastete Falle 5 auf, die dazu dient, den Riegel 3 in seiner Riegelstellung in einer Öffnung einer Prallplatte 6 zu zentrieren. Dieses kann z. B. durch eine so genannte Kreuzfalle gemäß DE 38 12 313 C2 ausgeführt werden. Die Falle 5 weist einen im Inneren des Türschlossgehäuses 2 angeordneten beweglichen Zentralteil 5b und einen keilförmigen Teil 5a auf. Der keilförmige Teil 5a erstreckt sich zumindestens teilweise aus dem Türschlossgehäuse 2 in der vorspringenden Stellung der Falle 5 heraus. Der keilförmige Teil 5a ist mit dem Zentralteil 5b zur Ermöglichung einer Schwenkbewegung des keilförmigen Teiles 5a gegenüber dem Zentralteil 5b schwenkbeweglich verbunden, so dass die Falle 5 ins Innere des Türschlossgehäuses 2 hereindrückbar ist, wenn von der einen oder anderen Seite des Türschlossgehäuses 2 in Richtung des Öffnens oder des Schließens einer mit dem Türschloss versehenen Tür eine Kraft auf den keilförmigen Teil 5a einwirkt.

Das Türschloss 1 weist ferner erste Übertragungsglieder 7, 8 und 9 zur Übertragung der Kraft der elektrischen Betätigungsvorrichtung 4 auf den Riegel 3 auf. Die Übertragungsglieder 8 und 9 sind hierbei als Hebel ausgebildet, die um einen gemeinsamen Drehpunkt 30 im Schlossgehäuse 2 schwenkbeweglich gelagert sind. Das Übertragungsglied 7 ist als translatorisch bewegbarer Stößel ausgebildet, der von der Betätigungsvorrichtung 4 angetrieben wird.

Das Türschloss 1 weist ferner eine erste Zuhalteeinrichtung 10 zur Sperrung der Falle 5 in ihrer vorspringenden Stellung auf. Diese Sperrung erfolgt, wenn sich der Riegel 3 ebenfalls in seiner Riegelstellung befindet. Bei der dargestellten Ausführungsform weist die Zuhalteeinrichtung 10 einen federbelasteten und schwenkbeweglich im Schlossgehäuse 2 gelagerten Auslösehebel 12 auf, der mit einem ebenfalls federbelasteten und im Türschlossgehäuse drehbeweglich gelagerten Sperrglied 13 in Wirkverbindung treten kann. Das Sperrglied 13 weist zur Sperrung der Falle 5 eine Sperrfläche 29 auf, die mit einer entsprechend angeordneten Gegenfläche an der Falle 5 in Wirkverbindung treten kann.

Das Türschloss 1 weist ferner eine zweite Zuhalteeinrichtung 11 für den Riegel 3 in seiner Verriegelungsstellung auf.

Wie aus der Zusammenschau der Figuren 1 und 2 ersichtlich ist, ist es mit dem erfindungsgemäßen Türschloss 1 möglich, den Riegel bei Entsperrung und bei seiner Zurückziehung ins Türschlossgehäuse 2 dazu zu verwenden, mit zweiten Übertragungsgliedern einer Betätigungseinrichtung zur Aufhebung der Sperrung der Falle 5 in Wirkverbindung zu treten, wobei bei der dargestellten Ausführungsform die zweiten Übertragungsglieder von dem Auslösehebel 12 und dem Sperrglied 13 der ersten Zuhalteeinrichtung 10 gebildet werden, so dass sich vorteilhafterweise eine deutliche Vereinfachung der Gesamtkonstruktion ergibt, da sowohl der Riegel 3 als auch die zweiten Übertragungsglieder und die erste Zuhalteeinrichtung jeweils Doppelfunktion haben.

Die zuvor genannten Komponenten, die sich im Einzelnen zusätzlich zu den voranstehenden Erläuterungen aus der zeichnerischen Darstellung der Figuren 1 und 2, auf die zum Zwecke der Offenbarung hiermit ausdrücklich Bezug genommen wird, ergeben, stellen Basisbauteile des Türschlosses 1 dar.

Weitere Bauteile sowie die Funktionsweise des erfindungsgemäßen Türschlosses werden nachfolgend anhand dreier verschiedener Krafteinleitungsmöglichkeiten in das erfindungsgemäße Türschloss 1 erläutert:

### Krafteinleitung ins Türschloss über einen Drücker bzw. eine Nuss

Beim Öffnen der Tür wird die Kraft über einen (nicht dargestellten) Türdrücker bzw. die Nuss 15 in das Türschloss 1 eingeleitet. Die Nuss 15 wird in ihrer Grundstellung durch eine Drückerhochhaltefeder 18 gehalten, wobei die Nuss 15 gleichzeitig in der Grundposition durch einen Nussanschlag 25 fixiert wird. Die Nuss 15 führt dabei eine Drehung im Uhrzeigersinn aus. Durch einen Mitnehmer 20 an der Nuss 15 führt auch ein Übertragungsglied bzw. Nussmittenteil 14 diese Drehung mit aus und betätigt so das Übertragungsglied 8, da es mit diesem durch einen weiteren Mitnehmer 21, vorzugsweise formschlüssig, verbunden ist. Hierzu weist der Mitnehmer 21 bevorzugterweise in Teilbereichen eine runde Kontur auf.

Durch die so eingeleitete Bewegung des Übertragungsgliedes 8 wird die zweite Zuhalteeinrichtung 11, die vorzugsweise federbelastet ausgebildet ist, angehoben.

Befindet sich die zweite Zuhalteeinrichtung 11 oberhalb einer am Riegel 3 am Riegelschwanz angeordneten und in Figur 5 sichtbaren Sperrfläche 24 für das Übertragungsglied 8 und führt keine weitere Drehbewegung aus, so hält die zweite Zuhalteeinrichtung 11 in der oben genannten Position. Erreicht wird dies durch die speziell auf die Drehung des Nussmittenteiles 14 bzw. dessen eine runde Kontur aufweisenden Mitnehmers 21 abgestimmte Kurvenform 22 des Übertragungsgliedes 8, die im Einzelnen aus Figur 3 ersichtlich ist. Zur Anordnung und Ausbildung dieser Kurvenform 22 wird hiermit aus Offenbarungsgründen explizit auf Figur 3 Bezug genommen. Dadurch, dass der Mitnehmer 21 nicht in direktem Kontakt mit dem in Figur 4 im Einzelnen dargestellten Übertragungsglied 9 steht, führt auch dieses eine drehende Bewegung aus, sobald die zweite Zuhalteeinrichtung 11 sich oberhalb ihrer Sperrfläche 24 befindet. Durch die Drehbewegung des Übertragungsgliedes 9 wird der Riegel 3 eingezogen. Die Form einer Kurve 23 des Übertragungsgliedes 9, bezüglich deren Anordnung und Ausbildung aus Offenbarungsgründen hiermit explizit auf Figur 4 Bezug genommen wird, ist so abgestimmt, dass der Riegel 3 voll eingezogen ist, wenn die Nuss 15 gegen einen Nussanschlag fährt. Der Nussanschlag 25 ist, wie Figur 1 verdeutlicht, am Gehäuse fest angeordnet und liegt gemäß der gewählten Darstellung der Figur 1 unterhalb der Nuss 15 neben der Drückerhochhaltefeder 18. Die Übertragungsglieder 8 und 9 weisen, wie zuvor bereits ausgeführt, vorzugsweise den gemeinsamen Drehpunkt 30 im Schlossgehäuse 2 auf.

Kurz bevor sich der federbelastete Riegel 3 in der voll zurückgezogenen Position befindet, d. h. mit Sicherheit nicht mehr mit der Prallplatte 6 in Berührung kommen kann, betätigt dieser das federbelastete Übertragungsglied 12. Das Übertragungsglied bzw. der Auslösehebel 12 führt dabei eine im Gegenuhrzeigersinn gerichtete Drehbewegung aus (siehe die Zusammenschau der Figuren 1 und 2) und betätigt somit die erste Zuhalteeinrichtung 10. Hierbei schwenkt das Übertragungsglied 13 der Zuhalteeinrichtung 10 (siehe Figur 2) im Uhrzeigersinn und gibt die Sperrung der federbelasteten Falle 5 frei, da bei der in den Figuren 1 und 2 dargestellten, besonders bevorzugten Ausführungsform das Übertragungsglied 13 ein Teil der Zuhalteeinrichtung 10 ist und die zuvor erläuterte Sperrfläche 29 zur Sperrung der Falle 5 aufweist, die durch die Schwenkung im Uhrzeigersinn von der Falle 5 gelöst wird.

Die Tür kann nun begangen werden, wobei sich die federbelastete Falle 5 in das Türschlossgehäuse 2 hinein und eine federbelastete Zusatzfalle 16 aus dem Türschlossgehäuse 2 herausbewegt.

Sobald sich der Riegel 3 in seiner zurückgeschlossenen Position befindet, greift eine federbelastete Offenhalteeinrichtung 17, vorzugsweise in Form eines drehbeweglich und federbelastet ausgebildeten Offenhaltehebels, der im Gehäuse 2 gelagert ist, in eine Ausnehmung 26 des Riegels 3 ein und hält diesen in der zurückgeschlossenen Stellung. Die Anordnung und Wirkungsweise der Offenhaltungseinrichtung 17 im Zusammenwirken mit der Ausnehmung 26 ist ebenfalls aus einer Zusammenschau der Figuren 1 und 2 ersichtlich.

Die Zusatzfalle 16 ist bei der dargestellten Ausführungsform als längsbewegliches Teil ausgeführt, das über eine Langloch-Stift-Anordnung im Schlossgehäuse 2 längsbeweglich geführt ist. Diese Anordnung und die Federbelastung der Zusatzfalle 16 ergeben sich ebenfalls aus einer Zusammenschau der Figuren 1 und 2, auf die bezüglich dieses Teiles explizit verwiesen wird.

Beim Schließen der Tür trifft die Falle 5 auf die Prallplatte 6 und wird zeitweise in das Türschlossgehäuse 2 hineingedrückt. Ebenso trifft die Zusatzfalle 16 auf die Prallplatte 6 und wird in das Türschlossgehäuse 2 hineingedrückt.

Während die Zusatzfalle 16 in das Türschlossgehäuse 2 hineingedrückt wird, löst diese die Offenhalteeinrichtung (Schnapphebel) 17 aus und der Riegel 3 wird freigegeben (siehe hierzu eine Zusammenschau der Figuren 2 und 1).

Durch eine Riegelfeder 27, die den Riegel 3 in seine Schließstellung vorspannt und die im Türschlossgehäuse 2 gelagert ist, wird der Riegel 3 in seine voll ausgeschlossene Stellung bewegt, und die erste Zuhalteeinrichtung 10 verriegelt die Falle 5. Anschließend verriegelt die zweite Zuhalteeinrichtung 11 den Riegel. Die Tür ist somit geschlossen und zweifach verriegelt.

### Krafteinleitung ins Türschloss über einen Schlüssel bzw. Schließbart

Beim Öffnen der Tür wird die Kraft über einen Schlüssel bzw. Schließbart 19 ins Türschloss 1 eingeleitet. Der Schließbart 19 führt eine Drehung im Uhrzeigersinn aus. Durch die so eingeleitete Bewegung des Schließbartes 19 wird die zweite Zuhalteeinrichtung 11, die federbelastet ausgebildet ist, angehoben.

Befindet sich die zweite Zuhalteeinrichtung 11 oberhalb ihrer Sperrfläche 24, wird durch die Drehbewegung des Schließbartes 19 der Riegel 3 um die erste Tour eingezogen. Bei einer weiteren Drehung des Schließbartes 19 (zweite Tour) wird der Riegel 3 in seine voll zurückgeschlossene Stellung gebracht.

Kurz bevor sich der federbelastete Riegel 3 in der voll zurückgeschlossenen Position befindet, d. h. mit Sicherheit nicht mehr mit der Prallplatte 6 in Berührung kommen kann, betätigt dieser das federbelastete Übertragungsglied 12. Das Übertragungsglied 12 führt hierbei wiederum eine im Gegenuhrzeigersinn gerichtete Drehbewegung aus und betätigt so die erste Zuhalteeinrichtung 10, wie dies zuvor bereits beschrieben wurde und sich aus einer Zusammenschau der Figuren 1 und 2 ergibt.

Durch die Betätigung der ersten Zuhalteeinrichtung 10 mit Hilfe des Übertragungsgliedes 12 führt die erste Zuhalteeinrichtung 10 bzw. dessen Übertragungsglied 13 eine Drehung im Uhrzeigersinn aus und gibt die Sperrung der federbelasteten Falle 5 frei.

Die Tür kann nun begangen werden, wobei sich die federbelastete Falle 5 in das Türschlossgehäuse 2 hineinbewegen und die federbelastete Zusatzfalle 16 aus dem Türschlossgehäuse 2 herausbewegen kann.

Sobald sich der Riegel 3 in seiner zurückgeschlossenen Position befindet, greift die federbelastete Offenhalteeinrichtung 17 wiederum in die Ausnehmung 26 des Riegels 3 ein und hält diesen in der zurückgeschlossenen Stellung.

### Krafteinleitung ins Türschloss über die elektromechanische Betätigungsvorrichtung

Beim Öffnen der Tür wird die Kraft über die elektromechanische Betätigungsvorrichtung 4, die in den Figuren 1 und 2 nur schematisch schraffiert angedeutet ist bzw. über deren Betätiger 7 in das Türschloss 1 bzw. auf das Nussmittenteil 14 eingeleitet.

Das Nussmittenteil 14 führt eine Drehung im Uhrzeigersinn aus und betätigt so das Übertragungsglied 8, da es mit diesem durch den weiteren Mitnehmer 21, vorzugsweise formschlüssig, verbunden ist.

Durch die so eingeleitete Bewegung des Übertragungsgliedes 8 wird die zweite Zuhalteeinrichtung 11 angehoben.

Befindet sich die zweite Zuhalteeinrichtung 11 oberhalb ihrer Sperrfläche 24, führt das Übertragungsglied 8 keine weitere Drehbewegung aus und hält die zweite Zuhalteeinrichtung 11 in der oben genannten Position. Erreicht wird dies durch die speziell auf die Drehung des Nussmittenteiles 14 bzw. dessen eine runde Kontur aufweisenden Mitnehmers 21 abgestimmte Kurve 22 des Übertragungsgliedes 8.

Dadurch, dass der Mitnehmer 21 nicht in direktem Kontakt mit dem Übertragungsglied 9 steht, führt auch dieses verzögert eine drehende Bewegung aus, sobald die zweite Zuhalteeinrichtung 11 sich oberhalb ihrer Sperrfläche 24 befindet.

Durch die Drehbewegung des Übertragungsgliedes 9 wird der Riegel 3 eingezogen. Auch die Form der Kurve 23 des Übertragungsgliedes 9 ist so abgestimmt, dass der Riegel 3 voll eingezogen ist, wenn die Nuss 15 gegen den Nussanschlag 25 fährt. Die Übertragungsglieder 8, 9 können, wie abgebildet, einen gemeinsamen Drehpunkt 30 aufweisen. Kurz bevor sich der federbelastete Riegel 3 in der voll zurückgeschlossenen Position befindet, betätigt dieser das federbelastete Übertragungsglied 12. Das Übertragungsglied 12 führt dabei eine im Gegenuhrzeigersinn gerichtete Drehbewegung aus und betätigt so die erste Zuhalteeinrichtung 10. Durch die Berührung der ersten Zuhalteeinrichtung 10 mit dem Übertragungsglied 12 führt die erste Zuhalteeinrichtung 10 eine Drehbewegung im Uhrzeiger aus und gibt bei der dargestellten Ausführungsform durch das Übertragungsglied 13 die Sperrung der federbelasteten Falle 5 frei.

Die Tür kann nunmehr begangen werden, wobei sich die federbelastete Falle 5 in das Türschlossgehäuse 2 hinein und die federbelastete Zusatzfalle 16 aus dem Türschlossgehäuse 2 herausbewegen kann.

Sobald sich der Riegel 3 in seiner zurückgeschlossenen Position befindet, greift die federbelastete Offenhalteeinrichtung 17 wiederum in die Ausnehmung 26 des Riegels 3 ein und hält diesen in der zurückgeschlossenen Stellung.

In den Figuren 6 bis 8 ist eine alternative Ausführungsform einer Betätigungseinrichtung für die erste Zuhalteeinrichtung 10 dargestellt. Bei dieser Ausführungsform weist die Betätigungseinrichtung drei Übertragungsglieder bzw. Übertragungshebel 38, 39 und 40 auf. Der Hebel 38 ist um einen Drehpunkt D1, der ungefähr mittig angeordnet ist, im Türschlossgehäuse 2 gelagert. Der Übertragungshebel 40 ist an seinem freien Ende um einen Drehpunkt D2 im Türschlossgehäuse 2 drehbeweglich gelagert.

Die Übertragungshebel 38, 39 und 40 sind untereinander schwenkbeweglich miteinander befestigt und können die Zuhalteeinrichtung 10 bzw. das Übertragungsglied 13 der Zuhalteeinrichtung 10 betätigen.

Wie die Zusammenschau der Figuren 6 bis 8 zeigt, wird die Betätigung der Zuhalteeinrichtung 10 wiederum über den sich in das Türschlossgehäuse 2 (das in den Figuren 6 bis 8 nicht dargestellt ist) bewegenden Riegel 3 ausgelöst, wobei der Riegel 3 in Anlage an den Übertragshebel 38 gelangt (siehe Figur 7) und dadurch die Hebelanordnung, die einem angenäherten Parallelarmgetriebe entspricht, betätigt. Figur 7 zeigt hierbei den Augenblick, in dem der Übertragungshebel 40 die Verriegelung der ersten Zuhalteeinrichtung 10 beginnt aufzuheben.

Figur 8 zeigt die zuvor erläuterte Anordnung in entriegelter Stellung der ersten Zuhalteeinrichtung 10. Hierbei befindet sich der Riegel 3 in seiner voll zurückgezogenen Position. Die Tür kann nun begangen werden.

### Bezugszeichenliste

- 1: elektromechanisches Türschloss
- 2: Türschlossgehäuse/Schlosskasten
- 3: Riegel
- 4: elektrische/elektromechanische Betätigungsvorrichtung
- 5: federbelastete Falle
- 5a: keilförmiger Teil
- 5b: beweglicher Zentralteil
- 6: Prallplatte/Schließblech
- 7: Übertragungsglied/Stößel
- 8: Übertragungsglied/Übertragungshebel
- 9: Übertragungsglied/Übertragungshebel
- 10: erste Zuhalteeinrichtung (für die Falle)
- 11: zweite Zuhalteeinrichtung (für den Riegel)
- 12: Übertragungsglied/Auslösehebel
- 13: Übertragungsglied/Sperrglied
- 14: Übertragungsglied/Nussmittenteil
- 15: Nuss
- 16: Zusatzfalle
- 17: Offenhalteeinrichtung
- 18: Drückerhochhaltefeder
- 19: Schließbart
- 20: Mitnehmer
- 21: Mitnehmer
- 22: Kurvenform
- 23: Kurvenform
- 24: Sperrfläche
- 25: Nussanschlag
- 26: Ausnehmung
- 27: Riegelfeder
- 29: Sperrfläche
- 30: Drehpunkt
- 38: Übertragungsglied/erste Übertragungshebel
- 39: Übertragungsglied/zweite Übertragungshebel
- 40: Übertragungsglied/dritter Übertragungshebel

- D1: Drehpunkte
- D2: Drehpunkte

## Patentansprüche

1. Elektromechanisches Türschloss (1);
- mit einem Türschlossgehäuse (2);
- mit einem sperrenden Riegel (3), der im Türschlossgehäuse (2) in vorspringender Stellung verriegelbar ist und mittels einer elektrischen Betätigungsvorrichtung (4) in das Türschlossgehäuse (2) zurückziehbar ist;
- mit einer federbelasteten Falle (5) zur Zentrierung des Riegels (3) in seiner Riegelstellung in einer Öffnung einer Prallplatte (6), wobei die Falle (5) einen im Inneren des Türschlossgehäuses (2) beweglichen Zentralteil (5b) und einen keilförmigen Teil (5a) aufweist, der sich zumindestens teilweise aus dem Türschlossgehäuse (2) in der vorspringenden Stellung der Falle (5) befindet, und wobei der keilförmige Teil (5a) mit dem Zentralteil (5b) zur Ermöglichung einer Schwenkbewegung des keilförmigen Teiles (5a) gegenüber dem Zentralteil (5b) verbunden ist, so dass die Falle (5) ins Innere des Türschlossgehäuses (2) hineindrückbar ist, wenn von einer oder einer anderen Seite des Türschlossgehäuses (2) in Richtung eines Öffnens oder Schließens einer mit dem Türschloss (1) versehenen Tür eine Kraft auf den keilförmigen Teil (5a) einwirkt;
- mit ersten Übertragungsgliedern (7, 8, 9) zur Übertragung einer Kraft der elektrischen Betätigungsvorrichtung (4) an den Riegel (3);
- mit einer ersten Zuhalteeinrichtung (10) zur Sperrung der Falle (5) in ihrer vorspringenden Stellung, während sich der Riegel (3) in einer Riegelstellung befindet, und
- mit einer zweiten Zuhalteeinrichtung (11) für den Riegel (3) in seiner Riegelstellung,
- wobei der Riegel (3) bei Entsperrung und bei seiner Zurückziehung ins Türschlossgehäuse (2) mit zweiten Übertragungsgliedern (12,13) einer Betätigungseinrichtung zur Aufhebung der Sperrung der Falle (5) in Wirkverbindung bringbar ist,
- wobei die ersten Übertragungsglieder (7,8,9) einen Betätiger (7) aufweisen, der von der elektrischen Betätigunsgvorrichtung (4) angetrieben wird,
**dadurch gekennzeichnet, dass**:
- die ersten Übertragungsglieder (7, 8, 9) den Betätiger (7) und zwei nach Art von schwenkbar ausgebildeten Hebeln ausgebildete Übertragungsglieder (8, 9) umfassen,
- wobei der Betätiger (7) mittels der elektrischen Betätigungsvorrichtung (4) auf ein Nussmittenteil (14) des Türschlosses zu bewegbar ist, sodass das Nussmittelteil (14) mit den Hebeln (8, 9) derart in Eingriff gelangt, dass der Riegel (3) zunächst entsperrt wird und nach erfolgter Entsperrung ins Türschlossgehäuse (2) zurückgezogen wird.

2. Türschloss nach Anspruch 1, **dadurch gekennzeichnet, dass** der Betätiger (7) translatorisch bewegbar ist, das Entsperren des Riegels (3) mittels Verschwenkens des Hebels (8) erfolgt und das Zurückziehen des Riegels (3) ins Türschlossgehäuse (2) mittels Verschwenkens des Hebels (9) bewirkt wird.

3. Türschloss nach Anspruch 1 oder 2, **dadurch gekennzeichnet, dass** die Übertragungsglieder (8, 9) um einen gemeinsamen Drehpunkt (30) im Türschlossgehäuse (2) schwenkbar ausgebildet sind.

4. Türschloss nach einem der Ansprüche 1 bis 3, **dadurch gekennzeichnet, dass** das Übertragungsglied (8) eine Kurve (22) aufweist, die mit einem Mitnehmer (21) des Nussmittenteiles (14) in Wirkverbindung bringbar ist.

5. Türschloss nach einem der Ansprüche 1 bis 4, **dadurch gekennzeichnet, dass** das Übertragungsglied (9) eine Kurve (23) aufweist, deren Form derart abgestimmt ist, dass der Riegel (3) voll eingezogen ist, wenn eine Nuss (15) des Türschlosses (1) gegen einen Nussanschlag (25) anschlägt.

6. Türschloss nach Anspruch 5, **dadurch gekennzeichnet, dass** der Riegel (3) eine Sperrfläche (24) aufweist.

7. Türschloss nach Anspruch 6, **dadurch gekennzeichnet, dass** der Riegel (3) eine Ausnehmung (26) aufweist, die mit einer Offenhalteeinrichtung (17) in Wirkverbindung bringbar ist.

8. Türschloss nach einem der Ansprüche 1 bis 7, **dadurch gekennzeichnet, dass** die Betätigungseinrichtung einen Auslösehebel (12) umfasst, wobei die erste Zuhalteeinrichtung (10) ein Sperrglied (13) aufweist, das federbelastet ist und drehbeweglich im Türschlossgehäuse (2) gelagert ist und mit dem Auslösehebel (12), der ebenfalls federbelastet ist und drehbeweglich im Schlossgehäuse (2) angeordnet ist, derart in Wirkverbindung bringbar ist, dass das Sperrglied (13) eine Sperrung der ersten Zuhalteeinrichtung (10) freigibt.

9. Türschloss nach Anspruch 8, **dadurch gekennzeichnet, dass** der Riegel (3) bei seiner Zurückziehung ins Türschlossgehäuse (2) mit dem Auslösehebel (12) derart in Anschlag bringbar ist, , dass der Auslösehebel (12) mit dem Sperrglied (13) in Wirkverbindung gebracht wird.

10. Türschloss nach einem der Ansprüche 1 bis 7, **dadurch gekennzeichnet, dass** die Betätigungseinrichtung eine Hebelanordnung (38, 39, 40) umfasst, über die die erste Zuhalteeinrichtung (10) betätigbar ist, wobei die Hebelanordnung (38, 39, 40) nach Art eines Parallelarmgetriebes ausgebildet ist.

## Claims

1. An electro-mechanical door lock (1);
- with a door lock housing (2);
- with a blocking dead-bolt (3), which is lockable in the door lock housing (2) in a protruding position and is retractable back into the door lock housing (2) by means of an electrical actuation device (4);
- with a spring-loaded latch-bolt (5) for centring the dead-bolt (3) in its locking bolt position in an opening of a strike plate (6), the latch-bolt (5) having a central part (5b), which is movable inside the door lock housing (2), and a wedge-shaped part (5a), which, in the protruding position of the latch-bolt (5), is at least partially extending from the door lock housing (2), and the wedge-shaped part (5a) being connected to the central part (5b) to allow for a pivotable movement of the wedge-shaped part (5a) in relation to the central part (5b) such that the latch-bolt (5) can be pushed back into the inside of the door lock housing (2), if, from one side of the door lock housing (2) or from the other side thereof, a force acts upon the wedge-shaped part (5a) in the direction of opening or closing of a door equipped with the door lock (1);
- with first transmission members (7, 8 and 9) for the transmission of a force of the electrical actuation device (4) to the dead-bolt (3);
- with at first keeper device (10) for blocking the latch-bolt (5) in the protruding position thereof, while the dead-bolt (3) is in a locking bolt position, and
- with a second keeper device (11) for the dead-bolt (3) in its locking bolt position,
- wherein the dead-bolt (3) during unblocking and while it is being retracted into the door lock housing (2) can be brought into an operable connection with second transmission members (12, 13) of an actuation device for releasing the blocking of the latch-bolt (5);
- wherein the first transmission members (7, 8, 9) have an actuator (7), which is driven by the electrical actuation device (4),
**characterized in that**
- the first transmission members (7, 8, 9) comprise the actuator (7) and two transmission members (8, 9) formed as pivotable levers,
- the actuator (7), by means of the electrical actuation device (4), being movable towards a follower's central part (14) of the door lock such that the follower's central part (14) engages with the levers (8, 9) such that the dead-bolt (3) first is unblocked and, upon completed unblocking, is retracted into the door lock housing (2).

2. A door lock according to claim 1, **characterized in that** the actuator (7) is translationally movable, the unblocking of the dead-bolt (3) is realized through pivoting the lever (8), and the retracting of the dead-bolt (3) into the door lock housing (2) is realized through pivoting the lever (9).

3. A door lock according to claim 1 or 2, **characterized in that** the transmission members (8, 9) are formed to be pivotable about a common centre of rotation (30) in the door lock housing (2).

4. A door lock according to one of the claims 1 to 3, **characterized in that** the transmission member (8) has a curve (22), which can be brought into operational connection with a catch (21) of the follower's central part (14).

5. A door lock according to one of the claims 1 to 4, **characterized in that** the transmission member (9) has a curve (23), the shape thereof being adapted such that the dead-bolt (3) is completely retracted, if a follower (15) of the door lock (1) abuts against a follower stop (25).

6. A door lock according to claim 5, **characterized in that** the dead-bolt (3) has a blocking surface (24).

7. A door lock according to claim 6, **characterized in that** the dead-bolt (3) has a recess (26), which can be brought into operational connection with a hold-open device (17).

8. A door lock according to one of the claims 1 to 7, **characterized in that** the actuation device comprises a release lever (12), the first keeper device (10) having a blocking member (13), which is spring-loaded and rotatably supported within the door lock housing (2), and able to be brought into operational connection with the release lever (12), which is likewise spring-loaded and rotatably disposed within the lock housing (2), such that the blocking member (13) releases a blocking of the first keeper device (10).

9. A door lock according to claim 8, **characterized in that** the dead-bolt (3), during its retracting into the door lock housing (2), can be brought into an abutting contact with the release lever (12) such that the release lever (12) is brought into operational connection with the blocking member (13).

10. A door lock according to one of the claims 1 to 7, **characterized in that** the actuation device comprises a lever arrangement (38, 39, 40) via which the first keeper device (10) can be actuated, the lever arrangement (38, 39, 40) being formed according to a parallel arm assembly.

## Revendications

1. Serrure électromécanique de porte (1) ;
- avec un boîtier de serrure de porte (2) ;
- avec un pêne dormant bloquant (3), qui, dans une position saillante, est verrouillable dans le boîtier de serrure de porte (2) et rétractable dans le boîtier de serrure de porte (2) au moyen d'un dispositif d'actionnement électrique (4);
- avec un pêne lançant (5) chargé par ressort pour centrer le pêne dormant (3) dans sa position verrouillée de pêne dormant dans une ouverture d'un déflecteur (6), le pêne lançant (5) présentant une partie centrale (5b), qui est mobile à l'intérieur du boîtier de serrure de porte (2), et une partie cunéiforme (5a), qui se trouve au moins partiellement en dehors du boîtier de serrure de porte (2) dans la position saillante du pêne lançant (5), et la partie cunéiforme (5a) étant connectée à la partie centrale (5b) pour permettre un mouvement pivotant de la partie cunéiforme (5a) par rapport à la partie centrale (5b), de façon à ce que le pêne lançant (5) peut être refoulé vers l'intérieur du boîtier de serrure de porte (2), si une force agit sur la partie cunéiforme (5a) provenant d'un côté ou de l'autre du boîtier de serrure de porte (2) dans la direction d'ouverture ou de fermeture d'une porte pourvue de la serrure de porte (1);
- avec des premiers membres de transmission (7, 8, 9) pour transmettre une force du dispositif d'actionnement (4) électrique sur le pêne dormant (3) ;
- avec un premier dispositif de gâchette (10) pour bloquer le pêne lançant (5) dans sa position saillante, tandis que le pêne dormant (3) se trouve dans une position verrouillée de pêne dormant, et
- avec un deuxième dispositif de gâchette (11) pour le pêne dormant (3) dans sa position verrouillée de pêne dormant,
- le pêne dormant (3), pendant le déblocage et pendant l'action de sa rétraction dans le boîtier de serrure de porte (2), pouvant être mis en connexion opérable avec des deuxièmes membres de transmission (12, 13) d'un dispositif d'actionnement pour l'annulation du blocage du pêne lançant (5),
- les premiers membres de transmission (7, 8, 9) ayant un actionneur (7), qui est entraîné par le dispositif d'actionnement (4) électrique,
**caractérisée en ce que**
- les premiers membres de transmission (7, 8, 9) comprennent l'actionneur (7) et deux membres de transmission (8, 9) qui sont aménagés comme des leviers pivotables,
- l'actionneur (7), au moyen du dispositif d'actionnement (4) électrique, pouvant être déplacé vers une pièce central du fouillot (14) de la serrure de porte de façon à ce que la pièce central du fouillot (14) peut engager avec les leviers (8, 9) de telle façon que le pêne dormant (3) est d'abord débloqué et, une fois le déblocage accompli, il peut être rétracté dans le boîtier de serrure de porte (2).

2. Serrure de porte selon la revendication 1, **caractérisée en ce que** l'actionneur (7) est mobile en translation, que le déblocage du pêne dormant (3) se fait au moyen d'un pivotement du levier (8) et que la rétraction du pêne dormant (3) dans le boîtier de serrure de porte (2) est provoquée au moyen d'un pivotement du levier (9).

3. Serrure de porte selon la revendication 1 ou 2, **caractérisée en ce que** les membres de transmission (8, 9) sont aménagés de façon pivotable autour d'un point de rotation commun (30) dans le boîtier de serrure de porte (2).

4. Serrure de porte selon l'une des revendications 1 à 3, **caractérisée en ce que** le membre de transmission (8) présente une courbure (22) qui peut être mis en connexion opérable avec une came (21) de la pièce central du fouillot (14).

5. Serrure de porte selon l'une des revendications 1 à 4, **caractérisée en ce que** le membre de transmission (9) présente une courbure (23) dont la forme est adaptée de telle façon que le pêne dormant (3) est complètement rétracté si un fouillot (15) de la serrure de porte (1) impacte sur un arrêt de fouillot (25).

6. Serrure de porte selon la revendication 5, **caractérisée en ce que** le pêne dormant (3) présente une surface de blocage (24).

7. Serrure de porte selon la revendication 6, **caractérisée en ce que** le pêne dormant (3) présente un évidement (26) qui peut être mis en connexion opérable avec un dispositif de maintien en position ouverte (17).

8. Serrure de porte selon l'une des revendications 1 à 7, **caractérisée en ce que** le dispositif d'actionnement comprend un levier de déclenchement (12), le premier dispositif de gâchette (10) ayant un membre de blocage (13) qui est chargé par ressort et supporté de façon mobile en rotation dans le boîtier de serrure de porte (2) et peut être mis en connexion opérable avec le levier de déclenchement (12), qui est également chargé par ressort et supporté de façon mobile en rotation dans le boîtier de serrure (2), de telle façon que le membre de blocage (13) relâche un blocage du premier dispositif de gâchette (10).

9. Serrure de porte selon la revendication 8, **caractérisée en ce que** le pêne dormant (3), pendant sa rétraction dans le boîtier de serrure de porte (2), peut être mis en contact butant avec le levier de déclenchement (12) de sorte que le levier de déclenchement (12) est mis en connexion opérable avec le membre de blocage (13).

10. Serrure de porte selon l'une des revendications 1 à 7, **caractérisée en ce que** le dispositif d'actionnement comprend un arrangement de leviers (38, 39, 40) par l'intermédiaire desquels le premier dispositif de gâchette (10) peut être actionné, l'arrangement de leviers (38, 39, 40) étant aménagé selon le principe d'un mécanisme à bras parallèles.
